# EUROPÄISCHE PATENTSCHRIFT

(11) **EP 0 083 782 B1**
(45) Veröffentlichungstag und Bekanntmachung des Hinweises auf die Patenterteilung: **12.08.1987**
(21) Anmeldenummer: 82111934.4
(22) Anmeldetag: 23.12.1982
(51) Int. Cl.: A61H 33/04

(54) **Vorrichtung zur Behandlung der Augen mit einer Badeflüssigkeit**
Device for treating the eyes with a bathing liquid
Dispositif pour le bain des yeux à l'aide d'un liquide

(30) Priorität: 09.01.1982 DE 3200472
(43) Veröffentlichungstag der Anmeldung: 20.07.1983
(73) Patentinhaber: Firma M. Baumann, CH-9527 Niederhelfenschwil (CH)
(72) Erfinder: Baumann, Ludwig G., CH-9527 Niederhelfenschwil (CH)
(74) Vertreter: Wendl, Christl

## Beschreibung

Die Erfindung betrifft eine Vorrichtung zur Behandlung der Augen mit einer Badeflüssigkeit nach dem Oberbegriff des Patentanspruchs 1. Eine derartige Vorrichtung ist beispielsweise mit dem Gegenstand der US-PS 1 900201 bekannt geworden. Die Besprudelungsvorrichtung besteht allerdings aus einem einfachen Rückschlagventil, an dem stromabwärts ein von Hand zusammendrückbarer Gummiball angebracht ist, mit dessen Zusammendrücken ein Luftstoß erzeugt wird, der das Rückschlagventil öffnet, so daß dieser Luftstoß in die Badeflüssigkeit eintritt und in Form von Sprudelblasen nach oben steigt. Mit dieser bekannten Anordnung ist also keine gleichmässige und schonende Besprudelung der Augen möglich, weil der von dem Gummiball zu erzeugende Luftstoß relativ großvolumige Luftblasen in der Badeflüssigkeit bildet, welche zusammen mit der Badeflüssigkeit auf die zu besprudelnden Augäpfel treffen. Anstatt einer beruhigenden und ausgleichenden Wirkung ist hierdurch vielmehr eine relativ unangenehme grobe Besprudelung der Augäpfel gegeben. Uberdies ist wegen des von Hand zu betätigenden Gummiballs nur eine kurzzeitige Besprudelung möglich.

Mit der US-A-3 629 876, sowie der DE-AS 26 39 449 sind weitere Vorrichtungen zur Behandlung des Auges mit einer Badeflüssigkeit bekannt geworden, bei denen allerdings das Auge - ohne in eine Badeflüssigkeit zu tauchen- mit der Badeflüssigkeit besprüht wird. Derartige Vorrichtungen sind für den Notfalleinsatz zum Abspülen der Augen von Verunreinigungen gedacht und gewährleisten keine schonende Besprudelung des Auges mit Luftblasen.

Die Erfindung hat daher ausgehend von der genannten US-A-1 900 201 die Aufgabe, eine Vorrichtung der eingangs genannten Art so weiterzubilden, daß eine schonende und länger dauernde Besprudelung der Augen zu Erholungszwecken gewährleistet ist.

Zur Lösung der gestellten Aufgabe ist die Erfindung dadurch gekennzeichnet, daß die Badezylinder an der Oberseite eines mit der Badeflüssigkeit befüllten Sprudelgefässes befestigt sind, in dem die als Hohlkörper ausgebildeten, eine Vielzahl von Sprudelbohrungen aufweisenden Besprudelungsvorrichtungen angeordnet sind, welche luftschlüssig mit einem ein Gebläse enthaltenden Lufterzeuger verbunden sind.

Merkmal der vorliegenden Erfindung ist also, daß unterhalb der Badezylinder jeweils eine Besprudelungsvorrichtung angeordnet ist, von denen jede eine Vielzahl von Sprudelbohrungen aufweist, so daß es möglich ist, eine Vielzahl kleiner und fein verteilter Sprudelblasen gegen die zu behandelnden Augäpfel zu richten. Durch die Verbindung der Besprudelungsvorrichtungen mit einem Lufterzeuger wird auch eine lang andauernde Besprudelung ohne Gefahr der Ermüdung gewährleistet, wie sie andernfalls bei der Betätigung eines Gummiballs gegeben wäre.

Das Augensprudelbad weist also ein Sprudelgefäss auf, das flüssigkeitsdicht mit zwei im Augenabstand nebeneinander angeordneten, vertikalen Badezylindern verbunden ist, wobei im lichten Querschnitt jedes Badezylinders jeweils eine Besprudelungsvorrichtung angeordnet ist. Der Benutzer setzt seine Augen mit Blickrichtung nach unten auf die obere stirnseitige Öffnung der Badezylinder, wobei der Pegel der Badeflüssigkeit so hoch ist; daß die beiden Augen vollständig (das heißt zusammen mit dem Lidbereich) in die Badeflüssigkeit eingetaucht sind.

Einerseits sollen die Augen zusammen mit dem Lidbereich vollständig in die Badeflüssigkeit eingetaucht werden, andererseits soll aber vermieden werden, daß Badeflüssigkeit über die obere Stirnseite der Badezylinder überschwappt und nach außen ausläuft. Hierzu ist es vorgesehen, daß eine Abdichtung zwischen dem Augenbereich (Augenhöhlen) des Badenden und der oberen Stirnseite des jeweiligen Badezylinders vorgesehen ist. Eine solche Abdichtung kann durch verschiedene Maßnahmen bewirkt werden.

Eine erste Ausführungsform sieht vor, daß die obere Stirnseite des jeweiligen Badezylinders mit einem in axialer Richtung elastisch federnden und relativ weichen Auflagering versehen ist. Der Auflagering legt sich bei der Auflage des Augenbereiches dichtend auf den Kopf des Badenden an, so daß ein Überlaufen der Badeflüssigkeit und ein Austreten der Badeflüssigkeit im Kopfbereich vermieden wird. Die elastisch federnden und relativ weich ausgebildeten Auflageringe können mit Hilfe einer Verklebung oder einer Verschraubung (und O-Ringen) mit dem Badezylinder verbunden sein. Ebenso ist eine werkstoffeinstückige Ausbildung des Badezylinders mit einem solchen Auflagering möglich. Der Badezylinder ist dann in sich als federnder elastischer Faltenbalg ausgebildet.

Eine dritte Ausführungsform sieht vor, daß scheibenförmige Auflageringe vorgesehen sind, wobei jeder Auflagering wiederum aus einem weichen, elastisch federnden Material besteht, z.B. einem Neopren-Gummi, einem wasserabweisenden Schaumstoff oder einem Vollgummi-Material.

Die Auflagescheibe legt sich mit ihrem Außenbereich dichtend an einen fest mit der Stirnseite des Badezylinders angeordneten weiteren Auflagering an. In jeder Auflagescheibe ist eine Öffnung vorgesehen, deren Öffnungsdurchmesser so gewählt ist, daß gerade die Augenäpfel hindurchpassen. Die Öffnung ist bezüglich der Mittenachse des Auflageringes exzentrisch, so daß durch Verdrehung des Auflageringes der gegenseitige Mittenabstand der Öffnungen in jedem Badezylinder verstellt werden kann, so daß eine individuelle Anpassung an den jeweiligen Augenabstand des Benutzers möglich ist.

In einer Weiterbildung der Erfindung ist es vorgesehen, daß die Besprudelungsvorrichtung höheneinstellbar im Sprudelgefäß angeordnet ist, um die Intensität der Besprudelung (kinetische Energie der auf das Auge auftreffenden Sprudelblasen) einzustellen.

Hierzu ist es in einer Weiterbildung dieses Erfindungsgedankens vorgesehen, daß der jeweilige Augenauflagering über eine axial verstellbare Gewindestange mit der Besprudelungsvorrichtung verbunden ist. Durch Drehung des Auflageringes kann daher der Abstand zwischen der Besprudelungsvorrichtung und dem Auflagering eingestellt werden.

Im folgenden wird die Erfindung an Hand von mehrere Ausführungswege darstellenden Zeichnungen näher erläutert. Hierbei gehen aus den Zeichnungen und ihrer Beschreibung weitere Vorteile der Erfindung hervor.

Es zeigen:
Fig. 1 eine schematisiert gezeichnete Ansicht eines Augensprudelbades nach der Erfindung in einer ersten Ausführungsform;
Fig. 2 Vertikalschnitt durch den linken Badezylinder eines Augensprudelbades in einer zweiten Ausführungsform;
Fig. 3 Teilschnitt durch den Badezylinder eines Augensprudelbades in einer dritten Ausführungsform;
Fig. 4 schematisiert gezeichnete Geräteanordnung des Augensprudelbades in einer ersten Ausführungsform;
Fig. 5 gleiche Darstellung wie Fig. 4 in einer weiteren Ausführungsform;
Fig. 6 schematisch den Behälter mit Deckel und einem Lufterzeugergehäuse, welches gleichzeitig eine Stirnauflage besitzt.

In Fig. 1 ist ein Sprudelgefäß 1 dargestellt, das vorzugsweise aus einem Kunststoffmaterial besteht. Flüssigkeitsdicht mit dem oberen Deckel 37 des Sprudelgefäßes 1 sind zwei Badezylinder 2, 3 verbunden.

Jeder Badezylinder besteht aus einem zylindrischen oder konisch geformten vertikal aufrecht stehenden Gefäss, das bis dicht unter den oberen Rand mit der Wasch- oder Badeflüssigkeit 21 gefüllt ist. Der obere Rand des Badezylinders 2, 3 wird jeweils von einem Auflagering 11 gebildet, der abdichtend mit der oberen Stirnseite jedes Badezylinders 2, 3 verbunden ist. Eine derartige Verbindung kann durch Verklebung oder Verschraubung (Überwurfmutter und O-Ring) erfolgen. Der Auflagering 11 besteht aus einem in axialer Richtung federnd ausgebildeten, weichelastischen Material, so daß beim Aufdrücken der Lidpartie (oder Augenhöhlen) des Badenden auf die obere Stirnseite des Auflagerings 11 dieser federnd in axialer Richtung zurückweicht und die Augäpfel dadurch unterhalb des Wasserspiegels 9 gelangen.

Im Bereich jedes Badezylinders 2, 3 ist eine Besprudelungsvorrichtung 4, 5 angeordnet, die im Ausführungsbeispiel nach Figur 1 aus einem Kunststoff-Hohlkörper besteht, in dessen oberer Stirnseite Sprudelbohrungen 23 in Lochsieben 13 angeordnet sind.

In einer bevorzugten Ausführungsform sind die Sprudelbohrungen 23 mit unterschiedlicher Ortsverteilung auf der Oberfläche der Besprudelungsvorrichtung 4, 5 angeordnet. Eine dichte Besprudelung soll vor allem im Bereich der Pupillen des Augapfels erzeugt werden; deshalb sind in diesem Bereich mehr Sprudelbohrungen 23 pro Flächeneinheit der Besprudelungsvorrichtung 4, 5 angeordnet als in anderen Bereichen.

Die beiden Besprudelungsvorrichtungen 4, 5 werden luftdicht durch einen Verbindungsschlauch 6 verbunden, wobei eine Luftzuführung von außen über einen Anschlußschlauch 14 erfolgt, in den die Druckluft in Pfeilrichtung 15 eingeführt wird. Die unter Druck eingeführte, gegebenenfalls erwärmte und mit Sauerstoff und/oder Ozon angereicherte Luft entströmt den Lochsieben 13 in Pfeilrichtung 10 und bildet Sprudelblasen 22, die in den Badezylindern 2, 3 vertikal aufwärts gerichtet aufsteigen und die Augäpfel 16 (vergleiche Fig. 2) besprudeln sowie die die Augäpfel umgebende Augenpartie.

Zur getrennten Einstellung der Luftzuführung der linken Besprudelungsvorrichtung 4 im Vergleich zur rechten Besprudelungsvorrichtung 5 ist es nach Fig. 1 vorgesehen, daß am Sprudetgefäß 1 in einer Stopfbuchse 12 abdichtend sitzend eine Regulierungsschraube 8 angeordnet ist, die mit ihrem freien unteren Stirnende auf den Querschnitt des Verbindungsschlauches 6 drückt, der mit seinem unteren Teil auf einem Auflagebock 7 innerhalb des Sprudelgefäßes 1 aufliegt. Durch Verstellung der Regulierungsschraube 8 wird der lichte Querschnitt des Verbindungsschlauches 6 mehr oder weniger zusammengedrückt, so daß hiermit die Luftzufuhr zur linken Besprudelungsvorrichtung 4 mehr oder weniger stark eingestellt wird und entsprechend der Einstellung der Besprudelungsvorrichtung 5 mehr oder weniger Luft in verstärktem Maße zugeführt wird.

Fig. 2 zeigt die weitere Ausführungsform eines Badezylinders 3, der im gezeigten Ausführungsbeispiel werkstoffeinstückig mit einem Auflagering 18 verbunden ist. Der gesamte Badezylinder 3 ist also in axialer Richtung federnd zusammendrückbar, wobei sich die Augenpartie des Badenden abdichtend an die obere Stirnseite des Auflageringes 18 anlegt. Durch Veränderung des Auflagedruckes kann damit der Badende die Eindringtiefe des Augsapfels 16 in den Badezylinder 3 bestimmen.

Fig. 2 zeigt auch die ungleichmäßige Verteilung der Sprudelbohrungen 23, wobei dargestellt ist, daß im Bereich der Pupillen 17 eine stärkere Besprudelung erfolgen soll als außerhalb dieses Bereiches.

Fig. 2 zeigt auch, daß die Besprudelungsvorrichtung nicht gemäß dem Ausführungsbeispiel nach Fig. 1 aus einem Kunststoff-Hohlkörper bestehen muß, sondern die dort gezeigte Besprudelungsvorrichtung 25 besteht aus einem mit Sprudelbohrungen 23 versehenen Schlauch.

Es ist lediglich schematisiert dargestellt, daß eine Höhenverstellung 24 in den Pfeilrichtungen 19,20 möglich ist. Eine konstruktive Ausbildung dieser Höhenverstellung könnte darin bestehen, daß der in Fig. 3 gezeigte Auflagering 29 drehfest mit einer axial verstellbaren Gewindespindel verbunden ist, die mit ihrem anderen Ende mit der Besprudelungsvorrichtung 4, 5, 25 verbunden ist. Durch Drehung des Auflageringes 29 kann damit der Abstand zwischen diesem Auflagering 29 und der Besprudelungsvorrichtung 4, 5,25 in den Pfeitrichtungen 19,20 eingestellt werden.

Fig. 3 zeigt, daß es durch Verwendung eines als Scheibe ausgebildeten Auflageringes 29 auch möglich ist, nur den Augapfel 16 selbst zu besprudeln. Hierzu ist der Auflagering 29 als abgestufte Scheibe aus einem weichelastischen Kunststoffmaterial ausgebildet, die eine bezüglich der Drehachse 26 exzentrische Öffnung 30 aufweist, die gerade so groß bemessen ist, daß der Durchmesser des Augapfels 16 hindurchpaßt. Durch die exzentrische Anordnung der Öffnung 30 im Auflagering 29 wird also der Abstand der Öffnungen 30 in den beiden nebeneinander angeordneten Badezylindern mit den zugeordneten Auflageringen 29 entsprechend dem Augenabstand des Benutzers eingestellt. Hierbei wird der Auflagering 29 in Pfeilrichtung 27 gedreht.

Der Auflagering 29 kann abdichtend (z.B. durch Verklebung) mit einem Dichtring 28 verbunden sein, der seinerseits über eine nicht näher dargestellte Verschraubung mit der oberen Stirnseite des jeweiligen Badezylinders 2, 3 verbunden ist. Ebenso ist es möglich, den Auflagering 29 lose auf den Dichtring 28 aufzulegen, wobei die erforderliche Flüssigkeitsabdichtung durch Aufdrücken der Augenhöhlen auf die Oberseite des jeweiligen Badezylinders 2, 3 erreicht wird.

Die Fig. 4 und 5 zeigen verschiedene Geräteausführungen einer Besprudelungsvorrichtung, wobei im einfachsten Fall die Luftzufuhr in Pfeilrichtung 15 am Anschlußschlauch 14 (vergleiche Fig. 1) durch eine handbetätigte Luftpumpe erfolgen kann. Die Figuren 4 und 5 zeigen lediglich schematisiert in Blockbildweise die einzelnen Geräteaggregate einer solchen Besprudelungsvoriichtung, wobei selbstverständlich sämtliche Aggregate in einem Gehäuse zusammengefaßt sind, das bevorzugt unmittelbar am Sprudelgefäß 1 angeflanscht ist. Der Anschlußschlauch 14 entfällt in diesem Fall.

Die Fig. 4 zeigt, daß eine als Gebläse wirkende Membranpumpe 31 verwendet werden kann, die entweder netz- oder batteriebetrieben ist. Es kann zusätzlich eine Heizung 32 vorgesehen sein und gegebenenfalls eine Ozonversorgung 33. Die gezeigten Aggregateteile 33, 32 sind wahlweise und können je nach Ausführungsform des Gerätes entfallen. Die so von der Membranpumpe 31 erzeugte Druckluft wird über einen Verbindungsschlauch 34 den Besprudelungsvorrichtungen 4, 5, 25 zugeführt.

Fig. 5 zeigt, daß die Badeflüssigkeit auch umgewälzt werden kann; hierzu ist am Sprudelgefäß 1 ein Ablauf mit einer - Umwälzleitung 36 vorgesehen, so daß die Badeflüssigkeit in Pfeilrichtung aus dem Sprudelgefäß abfließt, von einer Pumpe 35 angesaugt wird, einer Heizung 32 mit zugeordnetem Thermostat zugeführt wird und erneut mit Druckluft über die Membranpumpe 31 angereichert wird.

Die Zufuhr der Sprudelluft zu dem Sprudelgerät erfolgt in nicht näher dargestellter Weise von einem kleinen Gebläse oder Kompressor, der entweder an der Wand befestigt ist oder durch eine entsprechende Konsole mit dem Sprudelgefäß 1 verbunden ist, wobei der Anschlußschlauch 14 an der Längsseite des Gerätes mit Zwischenschaltung einer Sicherheitsmembrane entlang der Mittelachse des Gerätes zu den beiden Badezylindern geführt ist. Wichtig ist noch daß die Badeflüssigkeit in der gesamten Sprudelvorrichtung zirkuliert, das heißt, daß eine Flüssigkeitsverbindung zwischen dem linken und dem rechten Badezylinder 2, 3 gegeben ist. Bei Verwendung einer Konsole zur Befestigung des angeflanschten Gehäuses wird es bevorzugt, wenn das Gehäuse schräg angebracht wird und an der äußeren unteren Fläche des Gehäuses Bohrungen vorgesehen sind, für den Fall, daß Feuchtigkeit in das Gehäuse eindringt, so daß diese Flüssigkeit ungehindert ablaufen kann.

In den Ausführungsbeispielen ist auch nicht gezeigt, daß flüssigkeitsdichte Entlüftungsvorrichtungen an den oberen Stirnseiten im Bereich der Auflageringe angeordnet sein können, damit es nicht zu einem Luftstau im Bereich der Augäpfel 16 bei längerem Gebrauch kommen kann. Im einfachsten Fall wird ein solcher Luftstau dadurch beseitigt, daß der Badende kurz seinen Kopf von den Badezylindern abhebt, um die Luft zum Entweichen zu bringen. Im anderen Fall ist es vorgesehen, daß nicht näher dargestellte Schwimmerventile vorgesehen sind, die zwar die Luft entweichen lassen, nicht aber einen Durchtritt der Badeflüssigkeit durch eine solche Entlüftungsanordnung erlauben.

In einer weiteren, zeichnerisch nicht näher dargestellten Ausführungsform ist es vorgesehen, daß mit dem vorliegend vorgeschlagenen Augensprudelbad nicht nur die Augen besprudelt werden können, sondern auch die anderen Sinnesorgane des Gesichtes, nämlich die Nase und jeweils ein Ohr: Hierzu ist es vorgesehen, daß der dem Anschlußschlauch 14 fernliegende Augenbadezylinder flüssigkeitsdicht an seinem oberen Rand mittels einer Scheibe oder eines aufschraubbaren Verschlußstopfens verschlossen werden kann, so daß auch bei Eintauchen der genannten Sinnesorgane in den anderen Badezylinder 2 ein Überlaufen des Flüssigkeitsspiegels 9 im Badezylinder 3 vermieden wird. Es ist dann weiter vorgesehen, daß die vorher beschriebenen Auflageringe 11, 18, 29 auswechselbar sind gegen solche Auflageringe, die der Formgebung der Nase oder des Ohrs angepaßt sind. Die Formgebung muß so gestaltet sein, daß einerseits ein Eintauchen der Nase oder des Ohrs in den Flüssigkeitsspiegel erlaubt wird und andererseits ein Überlaufen der Flüssigkeit über den Rand des Auflageringes vermieden wird. Es wird damit ein elastisch aufliegender Ring vorgeschlagen, der entsprechend der Ohrform ausgebildet ist oder entsprechend der Nasenhöhle, um auf diese Weise eine entsprechende Ohren- bzw. Nasen-Besprudelung durchführen zu können.

Die Besprudelungsvorrichtung 4 des linken Badezylinders 3 wird über die Regulierungsschraube 8 abgestellt und zusätzlich wird die lichte Öffnung des Badezylinders 3 mittels eines flüssigkeitsdichten Verschlußstopfens verschlossen.

Figur 6 zeigt die praktische Ausführungsform des Gerätes. Man erkennt hier, daß der Deckel 37 im Verhältnis zum Sprudelgefäß 1 eine verhältnismässig geringe Höhe hat. Die in der Fig. 6 dargestellten Badezylinder 2, 3 haben beispielsweise eine Form ähnlich einem Trichter, um das Ausgießen der Waschflüssigkeit ohne Abnahme des Deckels zu gewährleisten. Schematisch ist ein Kopf 41 dargestellt, dessen Stirn auf der Stirnauflage 38 aufliegt, während die Augäpfel 16 mit den Pupillen 17 von der Badeflüssigkeit 21 benetzt werden. Ein Lufterzeugergehäuse 39 bzw. ein Gehäuse, in dem sich der Lufterzeuger befindet, z.B. die Membranpumpe 31, ist im Ausführungsbeispiel getrennt vom Sprudelgefäss angeordnet. Durch Kufen 40 kann es an das Sprudelgefäss 1 herangeschoben werden und dort zum Beispiel verrasten. Wasserablaßöffnungen 42 dienen dazu, etwa in das Lufterzeugergehäuse 39 eingedrungenes Wasser ablaufen zu lassen. Selbstverständlich kann das Lufterzeugergehäuse 39 mit dem Sprudelgefäss 1 auch einstückig ausgebildet sein, oder aber im Sprudelgefäss 1 ist selbst die Membranpumpe 31 untergebracht, wobei ggf. diese Membranpumpe 31 nicht nur Luft zur Erzeugung der Sprudelblasen 22 fördert, sondern auch Badeflüssigkeit 21 fördern kann, wenn das der Verwendungszweck erfordert, z.B. die Überwindung größerer Strömungswiderstände von der Flüssigkeit, wenn nur sehr kleine Öffnungen in den Lochsieben 13 vorhanden sind und man gewissermassen nur perlendes Wasser erreichen möchte. Nicht dargestellt sind Bedienungsgriffe und Tragegriffe.

## Patentansprüche

1. Vorrichtung zur Behandlung der Augen mit einer Badeflüssigkeit (21), mittels zwei im Augenabstand voneinander entfernt angeordneter, mit der Badeflüssigkeit (21) befüllter Badezylinder (2, 3), in deren Bodenbereich über eine Besprudelungsvorrichtung (4, 5, 25) Sprudelblasen (22) einführbar sind, welche in der Badeflüssigkeit (21) nach oben steigen und die auf die oben offenen Stirnseiten der Badezylinder (2, 3) aufgelegten Augäpfel (16) besprudeln, dadurch gekennzeichnet, daß die Badezylinder (2, 3) an der Oberseite eines mit der Badeflüssigkeit (21) befüllten Sprudelgefässes (1) befestigt sind, in dem die als Hohlkörper ausgebildeten, eine Vielzahl von Sprudelbohrungen (23) aufweisenden. Besprudelungsvorrichtungen (4, 5, 25) angeordnet sind, welche luftschlüssig mit einem ein Gebläse (31) enthaltenden Lufterzeuger (31, 32, 33) verbunden sind.

2. Vorrichtung nach Anspruch 1, dadurch gekennzeichnet, daß zur dichteren Besprudelung der Pupillen (17) in der Besprudelungsvorrichtung (4, 5, 25) unterhalb der Pupillen (17) eine größere Dichte von Sprudelbohrungen (23) pro Flächeneinheit vorgesehen ist.

3. Vorrichtung nach Anspruch 1, dadurch gekennzeichnet, daß die beiden Besprudelungsvorrichtungen (4, 5, 25) durch einen Verbjndungsschlauch (6) verbunden sind, dessen Querschnitt durch eine handbetätigbare Regulierungsschraube (8) veränderbar ist.

4. Vorrichtung nach Anspruch 1, dadurch gekennzeichnet, daß jeder Badezylinder (2, 3) axial federnd zusammendrückbar ist.

5. Vorrichtung nach Anspruch 1, dadurch gekennzeichnet, daß die Besprudelungsvorrichtung (4, 5) aus jeweils einem, ein Lochsieb (13) aufweisenden, Kunststoff-Hohlkörper besteht.

6. Vorrichtung nach Anspruch 1, dadurch gekennzeichnet, daß die Besprudelungsvorrichtung (25) aus einem mit Sprudelbohrungen (23) versehenen Schlauch besteht.

7. Vorrichtung nach Anspruch 1, dadurch gekennzeichnet, daß eine Höhenverstellung (24) der Augenauflage durch einen in axialer Richtung der Badezylinder (2, 3) verstellbaren Auflagering (29) gegeben ist.

8. Vorrichtung nach Anspruch 1 oder 7, dadurch gekennzeichnet, daß der Auflagering (29) eine exzentrisch zu seiner Mittenachse (Drehachse 26) liegende Öffnung (30) aufweist, deren Größe dem Augapfel (16) entspricht, und daß der Auflagering (29) drehbar und abdichtend auf dem Badezylinder (2, 3) gelagert ist.

9. Vorrichtung nach einem der Ansprüche 1 - 8, dadurch gekennzeichnet, daß der Lufterzeuger eine handbetätigte Luftpumpe ist.

10. Vorrichtung nach einem der Ansprüche 1 - 8, dadurch gekennzeichnet, daß der Lufterzeuger eine netz- oder batteriebetriebene Membranpumpe (31) ist.

11. Vorrichtung nach einem der Ansprüche 1 - 10, dadurch gekennzeichnet, daß das Sprudelgefäss (1) einen Zulauf und einen Ablauf aufweist und daß die Badeflüssigkeit (21) über eine Pumpe (35) im Kreislauf umgewälzt wird.

12. Vorrichtung nach einem der Ansprüche 1 - 11, dadurch gekennzeichnet, daß zur Besprudelung anderer Sinnesorgane des Gesichts der Auflagering (11, 18, 29) auswechselbar ist und seine Öffnung eine Formgebung hat, die der Formgebung des zu besprudelnden Sinnesorgans angepasst ist.

13. Vorrichtung nach einem der Ansprüche 1 - 12, dadurch gekennzeichnet, daß die Badezylinder (2, 3) fest mit einem Deckel (37) des Sprudelgefässes (1) verbunden sind, der auswechselbar und abdichtend mit dem Sprudelgefäss (1) verbunden ist.

14. Vorrichtung nach einem der Ansprüche 1 - 13, dadurch gekennzeichnet, daß das Lufterzeugergehäuse (39) mit dem Sprudelgefäss (1) verrrastbar ist und an der Oberseite eine Stirnauflage (38) für die Auflage des Kopfes (41) aufweist.

15. Vorrichtung nach einem der Ansprüche 1 - 14, dadurch gekennzeichnet, daß die von der Membranpumpe (31) erzeugte Luft eine Heizung (32) durchströmt und daß von einer Ozonversorgung (33) Ozon beimischbar ist.

16. Vorrichtung nach einem der Ansprüche 1 - 15, dadurch gekennzeichnet, daß die von der Pumpe (35) umgewälzte Badeflüssigkeit (21) eine Heizung (32) mit zugeordnetem Thermostat durchströmt.

## Claims

1. Device for treating the eyes with a bathing liquid (21), by means of two bathing cylinders (2, 3) disposed interpupillary one from the other and filled with bathing liquid (21), into which bathing cylinders in their bottom area air bubbles (22) may be fed from an air bubbling device (4, 5, 25), which air bubbles swim up and treat the eyeballs (16) deposited to the unclosed upper areas of the bathing cylinders (2, 3), characterized in that the bathing cylinders (2, 3) are mounted to the upper side of a bubbling container (1) filled with bathing liquid (21) in which container the bubbling devices (4, 5, 25) being hollow and having a number of bubbling bores (23) are located, which devices are air sealed connected to an air feeder (31, 32, 33) having a blower (31).

2. Device of claim 1, characterized in that in order to treat the pupils (17) by bubbles more tightly underneath of the pupils (17) more bubbling bores (23) per square unit are provided in the bubbling device (4, 5, 25).

3. Device of claim 1, characterized in that both of the bubbling devices (4, 5, 25) are connected each other via a connector line (6) the cross section of which may be varied by a control screw (8) actuated by hand.

4. Device of claim 1, characterized in that each of the bathing cylinders (2, 3) is elastically compressible in axial direction.

5. Device of claim 1, characterized in that the bubbling device (4,5) consists of a hollow body made from plastic material and having a screen with holes.

6. Device of claim 1, characterized in that the bubbling device (25) consists of a flexible pipe having bubbling bores (23).

7. Device of claim 1, characterized in that the support for the eyes has adjustment means (24) in hight for a support ring (29) being adjustable in axial direction of the bathing cylinders (2, 3).

8. Device of claim 1 or 7, characterized in that the support ring (29) has an opening (30) located excentrically to the middle axis (axis of rotation 26), the size of which opening corresponds to that one of the eyeball (16), and that the support ring (29) is carried rotationally and sealed on the bathing cylinder (2, 3).

9. Device of one of the claims 1 - 8, characterized in that the air feeder is a hand actuated air pump.

10. Device of one of the claims 1 - 8, characterized in that the air feeder is a diaphragm pump (31) driven by the power line or by battery.

11. Device of one of the claims 1 - 10, characterized in that the bubbling container (1) has an inlet and an outlet and that the bathing liquid (21) is moved in a circulation by means of a pump (35).

12. Device of one of the claims 1-11, characterized in that in order to treat with bubbles the sense-organs of the face the support ring (11, 18, 29) is interchangeable and its opening has a design adapted to the design of the sense-organ to be treated by bubbles.

13. Device of one of the claims 1 - 12, characterized in that the bathing cylinder (2, 3) is tightly connected to a cover (37) of the bubbling container (1), which is interchangeably and sealingly connected to the bubbling container (1).

14. Device of one of the claims 1 - 13, characterized in that the housing (39) of the air feeder is connectable to the bubbling container (1) and has at the upper side a brow support (38) to carry the head (41).

15. Device of one of the claims 1 - 14, characterized in that the air fed from the diaphragm pump (31) flowing through a heater (32) and that ozone from an ozone supply (33) may be added.

16. Device of one of the claims 1 -15, characterized in that the bathing fluid (21) moved by the pump (35) flows through a heater (32) having a thermostat.

## Revendications

1. Dispositif pour le traitement des yeux par un liquide de bain (21), au moyen de deux cylindres de bain (2, 3) disposés à une distance mutuelle égale à l'écartement des yeux, dans la région de fond desquels peuvent être introduites, en passant par un dispositif barboteur (4, 5, 25), des bulles (22) qui montent vers le haut dans le liquide de bain (21) et qui arrosent les globes oculaires (16) posées sur les côtés frontaux ouverts en haut des cylindres de bain (2, 3), caractérisé en ce que les cylindres de bain (2, 3) sont fixés au côté supérieur d'un récipient d'arrosage (1) rempli du liquide de bain (21), dans lequel sont disposés les dispositifs barboteurs (4, 5, 25) conçus sous forme de corps creux, présentant de multiples perforations d'arrosage (23) et qui sont reliés, avec communication pour l'air, à un générateur d'air (31, 32, 33) contenant un ventilateur (31).

2. Dispositif selon la revendication 1, caractérisé en ce que pour l'arrosage plus dense des pupilles (17), dans le dispositif barboteur (4, 5, 25) est prévue, en dessous des pupilles (17), une plus grande densité de perforations d'arrosage (23) par unité de surface.

3. Dispositif selon la revendication 1, caractérisé en ce que les deux dispositifs barboteurs (4, 5, 25) sont reliés par un tuyau souple de liaison (6) dont la section peut être modifiée par une vis de réglage (8) pouvant être actionnée manuellement.

4. Dispositif selon la revendication 1, caractérisé en ce que chaque cylindre de bain (2, 3) peut être comprimé axialement de façon élastique.

5. Dispositif selon la revendication 1, caractérisé en ce que le dispositif barboteur (4, 5) est formé chaque fois d'un corps creux en matière synthétique présentant un crible (13).

6. Dispositif selon la revendication 1, caractérisé en ce que le dispositif barboteur (25) est formé d'un tuyau souple muni de perforations d'arrosage (23).

7. Dispositif selon la revendication 1, caractérisé en ce qu'il existe un réglage en hauteur (24) de l'appui d'yeux par un anneau d'appui (29) réglable dans la direction axiale des cylindres de bain (2, 3).

8. Dispositif selon l'une des revendications 1 et 7, caractérisé en ce que l'anneau d'appui (29) présente une ouverture (30) placée excentriquement par rapport à son axe médian (axe de rotation 26), dont la grandeur correspond au globe oculaire (16), et en ce que l'anneau d'appui (29) est monté sur le cylindre de bain (2, 3) de manière à pouvoir tourner et avec étanchéité.

9. Dispositif selon l'une des revendications 1 à 8, caractérisée en ce que le générateur d'air est une pompe à air actionnée manuellement.

10. Dispositif selon l'une des revendications 1 à 8, caractérisé en ce que le générateur d'air est une pompe à membrane (31) actionnée par le réseau ou par batterie.

11. Dispositif selon l'une des revendications 1 à 10, caractérisé en ce que le récipient d'arrosage (1) présente une arrivée et une évacuation, et en ce que le liquide de bain (21) est brassé en circuit en passant par une pompe (35).

12. Dispositif selon l'une des revendications 1 à 11, caractérisé en ce que pour l'arrosage d'autres organes de sens du visage, l'anneau d'appui (11, 18, 29) est interchangeable, et en ce que son ouverture a une forme qui est adaptée à la forme de l'organe de sens à arroser.

13. Dispositif selon l'une des revendications 1 à 12, caractérisé en ce que les cylindres de bain (2, 3) sont reliés solidairement à un couvercle (37) du récipient d'arrosage, qui est relié de façon interchangeable et étanche au récipient d'arrosage (1).

14. Dispositif selon l'une des revendications 1 à 13, caractérisé en ce que l'enveloppe (39) du générateur d'air peut être arrêtée vis-à-vis du récipient d'arrosage (1) et présente au côté supérieur un appui de front (38) pour l'appui de la tête (41).

15. Dispositif selon l'une des revendications 1 à 14, caractérisé en ce que l'air engendré par la pompe à membrane (31) traverse un chauffage (32), et en ce que par une alimentation en ozone (33) de l'ozone peut y être mélangé.

16. Dispositif selon l'une des revendications 1 à 15, caractérisé en ce que le liquide de bain (21) brassé par la pompe (35) traverse un chauffage (32) avec thermostat adjoint.
